# EUROPÄISCHE PATENTSCHRIFT

(11) **EP 3 253 538 B1**
(45) Veröffentlichungstag und Bekanntmachung des Hinweises auf die Patenterteilung: **18.09.2019**
(21) Anmeldenummer: 16704551.7
(22) Anmeldetag: 01.02.2016
(51) Int. Cl.: B25H 3/00

(54) **AUFBEWAHRUNGSVORRICHTUNG FÜR SCHRAUBEINSÄTZE MIT GUMMIELASTISCHEM GEHÄUSE**
STORAGE DEVICE FOR SCREW INSERTS WITH ELASTOMERIC HOUSING
DISPOSITIF DE STOCKAGE POUR EMBOUTS DE VISSAGE COMPRENANT UN BOÎTIER ÉLASTIQUE

(30) Priorität: 05.02.2015 DE 202015100562 U
(43) Veröffentlichungstag der Anmeldung: 13.12.2017
(73) Patentinhaber: Wera Werkzeuge GmbH, 42349 Wuppertal (DE)
(72) Erfinder: ABEL, Michael, 42477 Radevormwald (DE)
(74) Vertreter: Grundmann, Dirk
(86) Internationale Anmeldenummer: PCT/EP2016/052028
(87) Internationale Veröffentlichungsnummer: WO 2016/124520

(56) Entgegenhaltungen:
- DE-A1- 10 347 798
- DE-A1-102005 005 389
- DE-U1- 20 120 741
- DE-U1- 29 612 094
- DE-U1- 29 722 562
- DE-U1-202004 008 268
- DE-U1-202005 001 404
- DE-U1-202014 100 306
- FR-A1- 2 920 333
- US-A1- 2006 065 557

## Beschreibung

Die Erfindung betrifft eine Aufbewahrungsvorrichtung für jeweils ein Schraubabtriebsprofil und einen Einsteckabschnitt aufweisende Schraubeinsätze mit einem Gehäusebasisteil aus Kunststoff, das Einstecköffnungen mit materialeinheitlich mit dem Gehäusebasisteil verbundene Halteelemente aufweist, um den Schraubeinsatz durch eine Anlage am Einsteckabschnitt in der Einstecköffnung zu halten und mit einem um eine Schwenkachse schwenkbar am Gehäusebasisteil befestigten Gehäusedeckelteil, das von einer Verschlussstellung, in der eine Verschlussflanke vor den SchraubAbtriebsprofilen liegend die Entnehmbarkeit der Schraubeinsätze verhindert, in eine Offenstellung bringbar ist, in der die Schraubeinsätze aus den Einstecköffnungen entnehmbar sind.

Eine gattungsgemäße Aufbewahrungsvorrichtung beschreibt beispielsweise die DE 10 2004 002 038. Ein zwei sich gegenüberliegende Breitseiten sowie erste und zweite jeweils sich gegenüberliegende Schmalseiten ausbildendes Gehäusebasisteil aus Kunststoff besitzt Einstecköffnungen, in denen sogenannte Bits stecken. Am Gehäusebasisteil ist ein Gehäusedeckelteil angelenkt, das von einer Verschlussstellung in eine Offenstellung bringbar ist. Der Kunststoff, aus dem das Gehäusebasisteil besteht, ist ein Hartkunststoff. Die aus Hartkunststoff bestehenden Halteelemente sind in der Lage, die Sechskantabschnitte der Bits in den Einstecköffnungen zu fixieren, jedoch nicht dauerhaft zu halten, so dass es bei einem Öffnen der Aufbewahrungsvorrichtung und Auf-den-Kopfstellen des Gehäuses passieren kann, dass die Bits aus ihren Einstecköffnungen herausfallen. Das bekannte Gehäuse ist darüber hinaus in der Offenstellung aufständerbar. Auf Grund der Härte des Kunststoffs tendiert das aufgeständerte Gehäuse allerdings dazu, auf schrägen glatten Oberflächen zu verrutschen. Mit einem von einem Schieber in eine Freigabestellung verlagerbaren Rastmittel wird das Gehäuse in der Verschlussstellung gehalten.

Die DE 20 2014100 306 U1 beschreibt eine Aufbewahrungsvorrichtung für Bits mit zwei Gehäuseteilen. In beiden Gehäuseteilen stecken Einsätze aus einem gummiartigen Werkstoff, welche Einstecköffnungen zum Einstecken von Bits ausbilden, so dass die Bits reibschlüssig in den Einstecköffnungen gehalten sind. Die beiden Gehäuseteile sind jeweils schwenkbeweglich an einem Gehäusemittelteil angelenkt, welches ein Futter trägt. Die Gehäuseteile können von einer aufgefalteten Offenstellung in eine Verschlussstellung gebracht werden. Eine Rastzunge eines Gehäuseteiles überragt in der Verschlussstellung eine Raststufe des anderen Gehäuseteils, so dass die beiden Gehäuseteile aneinander gefesselt sind.

Die DE 103 47 798 A1 offenbart eine Aufbewahrungsvorrichtung für Schraubabtriebsprofile mit Einstecköffnungen aus einem elastisch rückstellfähigen Werkstoff. Das Gehäuse besitzt zwei Gehäuseteile, die in einer Verschlussstellung mittels einer Rastzunge, die eine Raststufe hintergreift, gehalten sind.

Der Erfindung liegt die Aufgabe zugrunde, eine gattungsgemäße Aufbewahrungsvorrichtung gebrauchsvorteilhaft weiterzubilden.

Gelöst wird die Aufgabe durch die im Anspruch 1 angegebene Erfindung.

Zunächst und im Wesentlichen ist vorgeschlagen, dass der Kunststoff des Gehäusebasisteils eine gummielastische Eigenschaft aufweist. Diese wird dadurch erreicht, dass der Kunststoff ein thermoplastisches Elastomer enthalten kann. Das Gehäusebasisteil kann aus einen reinen thermoplastischen Elastomer bestehen. Es ist aber auch möglich, dass das Gehäusebasisteil zusätzlich Bestandteile eines anderen Kunststoffes aufweist, insbesondere aus Polypropylen mit einer Beimischung aus einem thermoplastischen Elastomer besteht. Als Folge der Verwendung von Gummi als Werkstoff für das Gehäusebasisteil besitzt Letzteres bevorzugt eine SHORE-Härte von maximal 50 D. Auch das Gehäusedeckelteil kann aus einem gummielastischen Werkstoff bestehen und insbesondere aus demselben Werkstoff, aus dem auch das Gehäusebasisteil besteht. Es ist aber auch vorgesehen, dass das Gehäusedeckelteil aus einem gleichwohl elastischen, aber härteren Kunststoff besteht, also eine größere SHORE-Härte aufweist als das Gehäusebasisteil und insbesondere eine SHORE-Härte von mehr als 50 D. Zufolge der erfindungsgemäßen Ausgestaltung liegen die von Stegen ausgebildeten Halteelemente in einer reibschlüssigen Flächenanlage an den Mehrkantflächen der Einsteckabschnitte der Schraubeinsätze an, die in die Einstecköffnungen eingesteckt sind. Beim Einstecken des insbesondere einen hexagonalen Querschnitt aufweisenden Einsteckabschnitts des Schraubeinsatzes verformen sich die Halteelemente elastisch. Die Einstecköffnung, die je von den Halteelementen begrenzt wird, ist diesbezüglich mit einem Untermaß gefertigt, so dass am Fuße des Einsteckabschnittes des Schraubendrehereinsatzes vorgesehene Schrägen zu einer Aufweitung des wirksamen Querschnitts der Einstecköffnung führen. Dabei werden die Stege verbogen oder gestaucht. Die Stege besitzen bevorzugt angeschrägte Flanken, die sich entlang eines Sechskantgrundrisses erstrecken. Die Stege gehen von Wänden eines Längsschlitzes in einer Gehäuseschmalseite des Gehäusebasisteiles ab. Sie sind materialeinheitlich mit dem Gehäusebasisteil verbunden. Es handelt sich dabei um mit einem festen Ende am Gehäuse verbundene Stege, die mit ihren freien Enden die Anlageflanken ausbilden, die flächig unter einer beim Einstecken des Bits erzeugten Vorspannung an der Mehrkantfläche des Einsteckabschnitts anliegen. Die Profilabschnitte der Bits liegen in einem Fenster ein, welches von einer Aussparung des Gehäusedeckelteils ausgebildet ist. Das Fenster besitzt eine freie Sichtfläche und bildet mit einem Rand eine Verschlussflanke aus, die in der Geschlossenstellung des Gehäusedeckelteils in Achsrichtung vor den Schraubabtriebsprofilen liegt, so dass wirksam verhindert ist, dass ein Schraubeinsatz in der Geschlossenstellung der Aufbewahrungsvorrichtung aus der Einstecköffnung herausgezogen werden kann. Es ist ferner vorgesehen, dass das Gehäusebasisteil eine Öffnung zur Aufnahme eines Futters aufweist. Das Futter, welches frei in einer Öffnung liegt, kann einen Kopf aufweisen. Ein vom Kopf abragender Schaft des Futters, der einen Sechskantquerschnitt aufweist, steckt in einer Einstecköffnung, die sich quer zu den Einstecköffnungen für die Schraubeinsätze erstreckt. Auch die Einstecköffnung für den Schaft des Futters besitzt Halteelemente, die von Stegen ausgebildet werden, die einendig materialeinheitlich mit dem Gehäusebasisteil verbunden sind und deren freie Enden Anlageflanken ausbilden, die flächig an den Sechskantflächen des Schaftes anliegen. Beim Einstecken des Schaftes in die Einstecköffnung werden die Halteelemente geringfügig verformt, so dass sie mit einer Vorspannung reibschlüssig an den Flächen des Schaftes anliegen. Auch diese Einstecköffnung ist mit einem Untermaß gefertigt, so dass das Einstecken des Schaftes eine reversible Verformung der Halteelemente zur Folge hat.

In einer Weiterbildung der Erfindung ist vorgesehen, dass das Gehäusedeckelteil durch in einer Raststellung ineinandergreifende Rast- und Gegenrastelemente in der Verschlussstellung und in der Offenstellung gehalten sind. Das Gehäusedeckelteil lässt sich somit nur durch Aufbringen eines Drehmomentes um die Schwenkachse von der Verschlussstellung in die Offenstellung bringen. Es verrastet wiederum in der Offenstellung und nimmt in dieser eine Schwenkstellung von etwa 90° gegenüber dem Gehäusebasisteil ein. Um das Gehäusedeckelteil zurück in die Offenstellung zu bringen, muss die Rast erneut überwunden werden, wozu ein Drehmoment aufgewandt werden muss. Die Rastmittel werden bevorzugt von Lagerfortsätzen des Gehäusedeckelteils ausgebildet. Es handelt sich dabei um von den voneinander weg weisenden kurzen Schmalseiten des Gehäusedeckelteils ausgebildete Zungen. Die Zungen sind in Achsrichtung elastisch ausbiegbar. Hierzu sind die Zungen bereichsweise gegenüber einer Rückwand des Gehäusedeckelteils frei geschnitten. Von den Zungen ragen aufeinander zu gerichtete Achszapfen ab, die in Lageröffnungen jeweils einer Nische des Gehäusebasisteiles eingreifen können. Das Gehäusebasisteil besitzt an seinen beiden kurzen Schmalseiten jeweils eine Nische zur Aufnahme eines Lagerfortsatzes. Der Lagerfortsatz besitzt bevorzugt zwei Rastrippen, die sich diametral gegenüber liegen. Die Nische besitzt bevorzugt zwei Paare von Rastmulden, wobei jedes Paar von Rastmulden sich, bezogen auf die Lageröffnung, diametral gegenüber liegt. In den beiden Raststellungen, also der Verschlussstellung und der Offenstellung, greifen die beiden Rastrippen in ihnen zugeordnete Rastmulden. Beim Öffnen bzw. Schließen des Gehäusedeckelteils treten die Rastrippen zufolge schräger Auflaufflanken aus den ihnen zugeordneten Rastmulden heraus, was mit einer Verformung der Lagerfortsätze in Achsrichtung einhergeht. Es handelt sich dabei um eine elastische Verformung. Die Schwenkachse verläuft in der Mitte zwischen den beiden längeren Gehäuseschmalseiten, so dass das Gehäusebasisteil und das Gehäusedeckelteil zwei gleich lange Schenkel ausbilden, die in der Offenstellung Standschenkel ausbilden, die in einem Winkel von 90° zueinander stehen. In der Geschlossenstellung liegen die beiden Breitseitenebenen von Gehäusebasisteil und Gehäusedeckelteil jeweils bündig zueinander. Eine Randkante der Rückwand des Gehäusedeckelteils stützt sich in der Offenstellung an einer Rückseite des Gehäusebasisteils ab.

Ein Ausführungsbeispiel der Erfindung wird nachfolgend anhand beigefügter Zeichnungen erläutert. Es zeigen:
- Fig. 1: eine nicht mit Bits befüllte Aufbewahrungsvorrichtung in der Verschlussstellung in der Vorderansicht,
- Fig. 2: die Seitenansicht mit Blick in Richtung des Pfeiles II in Fig. 1,
- Fig. 3: eine Seitenansicht mit Blick in Richtung des Pfeiles III in Fig. 1,
- Fig. 4: den Schnitt gemäß der Linie IV-IV in Fig. 3, wobei ein in einer Einstecköffnung 4 einsteckender Schraubeinsatz 3 angedeutet ist,
- Fig. 5: den Schnitt gemäß der Linie V-V in Fig. 4,
- Fig. 6: den Schnitt gemäß der Linie VI-VI in Fig.4,
- Fig. 7: eine Rückseitenansicht der Aufbewahrungsvorrichtung,
- Fig. 8: eine perspektivische Darstellung der Aufbewahrungsvorrichtung,
- Fig. 9: jeweils gesondert das Gehäusebasisteil 1 und das Gehäusedeckelteil 2 in einer Darstellung gemäß Fig. 1,
- Fig. 10: die Ansichten X in Fig. 9 auf den Achszapfen 9 des Lagerfortsatzes 11 bzw. die Lageröffnung 10, und
- Fig. 11: eine perspektivische Darstellung der Aufbewahrungsvorrichtung in der Offenstellung mit Futter 24 und Schraubeinsatz 3.

Das in den Zeichnungen dargestellte Gehäuse besitzt zwei Gehäuseteile. Ein Gehäusebasisteil 1 besteht aus einem bevorzugt weicheren Kunststoff, als ein Gehäusedeckelteil 2. Die beiden Gehäuseteile 1, 2 werden im Spritzgussverfahren gefertigt, wobei bevorzugt unterschiedlich harte Kunststoffe verwendet werden. Für das Gehäusedeckelteil 2 wird Polypropylen als Werkstoff verwendet. Für das Gehäusebasisteil 1 wird zusätzlich ein thermoplastischer Elastomer dem Polypropylen beigemischt, oder es wird ein reines thermoplastisches Elastomer verwendet. Die SHORE-Härte des Werkstoffs des Gehäusebasisteiles 1 beträgt etwa 50 D. Beide Gehäuseteile 1, 2 können aber auch aus demselben Kunststoff bestehen.

Das Gehäusebasisteil 1 ist ein Flachkörper mit zwei voneinander wegweisenden Breitseiten und zwei voneinander wegweisenden kürzeren Schmalseiten und zwei voneinander wegweisenden längeren Schmalseiten. Eine Schwenkachse S, um die das Gehäusedeckelteil 2 gegenüber dem Gehäusebasisteil 1 verschwenkbar ist, verläuft am Rande der längeren Gehäuseschmalseite. Es ist aber auch vorgesehen, dass die Schwenkachse entlang der kürzeren Gehäuseschmalseite verläuft. Entlang der Gehäuseschmalseite, durch welche die Schwenkachse S verläuft, befinden sich eine Mehrzahl von Einstecköffnungen 4, in die jeweils ein Sechskantabschnitt 3" eines Schraubeinsatzes 3, eines sogenannten Bits eingesteckt werden kann. Hierzu ragen von Seitenwänden einer schlitzförmigen Öffnung Stege ab, die mit ihren freien Enden Halteelemente 5 ausbilden. Die frei in den Schlitz-Abstandsraum zwischen den beiden Seitenwänden hineinragenden Stege besitzen Anschrägungen, die die Halteelemente 5 ausbilden und die sich in Flächenanlage an jeweils eine Sechskantfläche des Einsteckabschnittes 3" des Schraubeinsatzes 3 anlegen können. Die schrägen Endflanken der Stege verlaufen auf einer Umrisskonturlinie einer gedachten Sechskantfläche. Die geradlinigen Randabschnitte dieser Sechskantfläche und der Flächeninhalt der Sechskantfläche ist geringer, als die Querschnittsfläche des Sechskantabschnitts 3" des Schraubeinsatzes 3. Sie bilden somit eine mit Untermaß gefertigte Einstecköffnung 4 aus. Beim Einstecken des Einsteckabschnittes 3' verformen sich die Stege, so dass die Halteelemente 5 mit einer Vorspannung in Flächenanlage reibschlüssig an den Einsteckabschnitten 3" anliegen.

Die Gehäuseschmalseite des Gehäusebasisteils besitzt eine zu beiden Breitseiten und zur Schmalseite hin offene Aussparung, die zur Aufnahme eines Kopfes 24' eines Futters 24 dient. An diese Aussparung schließt sich eine Einstecköffnung 21 an, in die der Sechskantschaft 24" des Futters 24 einsteckbar ist.

In der Einstecköffnung 21 erstrecken sich Stege, die ebenso wie die Stege der Einstecköffnung 4 materialeinheitlich mit dem Gehäusebasisteil 1 verbunden sind. Auch diese Stege formen eine mit Untermaß gefertigte Einstecköffnung. Die freien Enden der Stege bilden Halteelemente 25, die reibschlüssig an den Sechskantflächen des Schaftes 24" des Futters anliegen. Da sich die Stege beim Einstecken des Schaftes 24" in die Einstecköffnung 21 verformen, liegen die Halteelemente 25 kraftbeaufschlagt reibschlüssig an den Sechskantflächen des Schaftes 24" an.

Die Verschlussflanke 6 kann Stege 23 aufweisen, die vor Kopf des Schraubeinsatzes 3 angeordnet sind.

Die Einstecköffnungen 4 zur Aufnahme der Einsteckabschnitte 3" der Schraubeinsätze besitzen eine Länge, die etwa doppelt so lang ist, wie der Einsteckabschnitt 3" selbst. Die Einstecktiefe der Einsteckabschnitte 3" in die Einstecköffnung 4 wird durch einen Stützsteg 20 begrenzt, der sich von einer Seitenwand des die Einstecköffnungen 4 ausbildenden Schlitzes zur anderen Seitenwand erstreckt. Dies führt zu einer faktischen Verlängerung der die Halteelemente 5 ausbildenden, von den Seitenwänden des Schlitzes abragenden Stege.

Das Gehäusedeckelteil 2 besitzt im Wesentlichen die gleiche Umrisskonturfläche wie das Gehäusebasisteil 1, nämlich die eines Rechtecks. Die Flächen sind im Wesentlichen gleich groß. Das Gehäusedeckelteil 2 bildet einen von einem dreischenkeligen Rahmen eingefasstes Fenster auf, wobei ein parallel zu den Einstecköffnungen 4 verlaufender Rahmenschenkel eine Verschlussflanke 6 ausbildet, die in einer Verschlussstellung des Gehäusedeckelteils 2 beabstandet vor den Einstecköffnungen 4 liegt. Die Verschlussflanke 6 liegt vor den Schraubabtriebsprofilen 3' und verhindert das Entnehmen der Schraubeinsätze 3 in der Verschlussstellung.

Zwei parallel zueinander verlaufende Fensterschenkel erstrecken sich entlang der Schmalseite des Gehäusedeckelteiles 2 und gehen in Lagerfortsätze 11 über. Die Lagerfortsätze 11 überragen eine Randkante 13' einer Rückwand 13 der Fensteröffnung des Gehäusedeckelteils 2. Durch Freischnitte 12 in die Rückwand 13 sind die Lagerfortsätze 11 zu Federzungen ausgebildet. Sie besitzen an ihren Enden aufeinander zugerichtete Achszapfen 9, die in Lageröffnungen 11 des Gehäusebasisteiles 1 eingreifen können, damit sich das Gehäusedeckelteil 2 gegenüber dem Gehäusebasisteil 1 verschwenken lässt. Die Lageröffnungen 10 werden von jeweils Flächen einer Nische 15 des Gehäusebasisteiles 1 ausgebildet.

Dem bevorzugt eine schräg verlaufende Stirnfläche aufweisenden Achszapfen 9 sind in diametraler Gegenüberlage zwei Rastrippen 7 benachbart. In einer Verschlussstellung des Gehäusedeckelteils 2 greifen diese Rastrippen 7 in zwei sich diametral gegenüberliegende Rastmulden 8 des Gehäusebasisteiles 1 ein. Die Rastrippe 7 bzw. die Rastmulde 8 kann schräg verlaufende Seitenflanken aufweisen, so dass die Rastrippe 7 aus der Rastmulde 8 herausgedrängt wird, wenn das gehäusedeckelteil 2 gegenüber dem Gehäusebasisteil 1 um die Schwenkachse S verschwenkt wird. Dabei verbiegen sich die beiden Lagerfortsätze 11 elastisch voneinander weg.

Bei Erreichen der Offenstellung nach einem Schwenkwinkel von 90° greifen die Rastrippen 7 in Rastmulden 8' ein, die sich ebenfalls diametral der Lageröffnung 10 gegenüberliegen.

In der Verschlussstellung bildet die Aufbewahrungsvorrichtung mit dem Gehäusebasisteil 1 und dem Gehäusedeckelteil 2 zwei in einem Winkel von 90° zueinander stehende, im Wesentlichen gleich lange Standschenkel aus, die mit ihren Schmalseiten 16, 17, Standzonen ausbilden, auf denen die Aufbewahrungsvorrichtung auf einer Fläche aufstellbar ist.

Die Schmalseite 17 des Gehäusedeckelteils 2 besitzt eine Einbuchtung 18, so dass sich in den Eckbereichen Füße 19 ausbilden, die in der aufgestellten Stellung auf dem Untergrund aufliegen. Die Einbuchtung 18 erstreckt sich unterbrechungsfrei von einem Eckbereich 19 zum anderen Eckbereich 19.

Es wird als besonders vorteilhaft angesehen, dass der Werkstoff, aus dem das Gehäuseunterteil 1 besteht, ein gummielastischer Werkstoff ist, der hinsichtlich seiner Reibwirkung auf eine Stahloberfläche ein stumpfes Verhalten zweigt, also mit einem größeren Reibkoeffizienten behaftet ist, als ein harter Kunststoff. Als Folge dessen werden die in den Einstecköffnungen 4 steckenden Schraubeinsätze 3 an einem ungewollten Herausfallen aus den Einstecköffnungen 4 reibschlüssig gesichert. Als Folge dessen wird darüber hinaus auch der Schaft 24' des Futters 24 derart reibschlüssig in der Einstecköffnung 21 gehalten, dass das Futter nicht aus der Einstecköffnung 21 herausfallen kann. Es ist deshalb nicht erforderlich, dass die Schmalseitenöffnungen der Aussparung 22 zur Aufnahme des Kopfes 24' des Futters wie beim Stand der Technik verschlossen werden muss. Diese bevorzugte Eigenschaft des Werkstoffs ermöglicht auch eine sicherere Positionierung der gemäß Figur 11 aufgeklappten Aufbewahrungsvorrichtung auf einer insbesondere metallischen oder glatten, aber auch lackierten Oberfläche. Die Oberfläche kann eine Neigung aufweisen. Gleichwohl ist durch die Auswahl des Werkstoffs ein Abrutschen der Aufbewahrungsvorrichtung entlang der Fläche verhindert. Die Materialhärte des Werkstoffs verhindert darüber hinaus eine Beschädigung einer insbesondere polierten oder lackierten Oberfläche.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, nämlich:
Eine Aufbewahrungsvorrichtung, die dadurch gekennzeichnet ist, dass der Kunststoff des Gehäusebasisteils eine gummielastische Eigenschaft aufweist und die Haltelemente 5 sich beim Einstecken des Einsteckabschnitts 3" elastisch verformen, so dass die Halteelemente 5 in einer kraftbeaufschlagten Reibschlussanlage am Einsteckabschnitt 3" anliegen und eine Reibkraft erzeugen, die beim Herausziehen des Schraubeinsatzes 3 überwunden werden muss.

Eine Aufbewahrungsvorrichtung 1, die dadurch gekennzeichnet ist, dass der Kunststoff des Gehäusebasisteils 1 zumindest ein thermoplastisches Elastomer enthält.

Eine Aufbewahrungsvorrichtung, die dadurch gekennzeichnet ist, dass der Kunststoff des Gehäusebasisteils 1 ein reines thermoplastisches Elastomer oder Polypropylen mit einer Beimischung aus einem thermoplastischen Elastomer ist.

Eine Aufbewahrungsvorrichtung, die dadurch gekennzeichnet ist, dass die SHORE-Härte des Gehäusebasisteils 1 kleiner oder gleich 50 D ist.

Eine Aufbewahrungsvorrichtung, die dadurch gekennzeichnet ist, dass das Gehäusedeckelteil 2 aus einem Kunststoff besteht, der entweder härter ist als der Kunststoff des Gehäusebasisteils 1 oder derselbe Kunststoff des Gehäusebasisteils 1 ist.

Eine Aufbewahrungsvorrichtung, die dadurch gekennzeichnet ist, dass das Gehäusedeckelteil 2 durch in einer Raststellung ineinandergreifende Rast- und Gegenrastelemente 7, 8 in der Verschlussstellung und in der Offenstellung gehalten ist, die beim Verschwenken durch eine elastische Verformung ihre Raststellung verlassen.

Eine Aufbewahrungsvorrichtung, die dadurch gekennzeichnet, dass die Rastmittel 7 von Lagerfortsätzen 11 des Gehäusedeckelteils 2 ausgebildet sind, durch welche die Schwenkachse S verläuft, wobei sich die Lagerfortsätze 11 in Achsrichtung der Schwenkachse S elastisch verbiegen, um die Rastmittel 7 aus einer Rasteingriffsstellung mit den vom Gehäusebasisteil 1 ausgebildeten Gegenrastmitteln 8 zu bringen.

Eine Aufbewahrungsvorrichtung, die dadurch gekennzeichnet ist, dass die Lagerfortsätze 11 frei geschnittene Zungen der Gehäuseschmalwand des Gehäusedeckelteils 2 sind.

Eine Aufbewahrungsvorrichtung, die dadurch gekennzeichnet ist, dass die Lagerfortsätze 11 in Nischen 15 der sich gegenüberliegenden Gehäuseschmalwände des Gehäusebasisteiles 1 einliegen.

Eine Aufbewahrungsvorrichtung, die dadurch gekennzeichnet ist, dass die Rastmittel der Schwenkachse S diametral gegenüberliegende Rastrippen 7 sind.

Eine Aufbewahrungsvorrichtung, die dadurch gekennzeichnet ist, dass die Gegenrastmittel, bezogen auf die Schwenkachse S, sich diametral gegenliegende Mulden 8 sind.

Eine Aufbewahrungsvorrichtung, die gekennzeichnet ist durch Achszapfen, die von den beiden aufeinander zuweisenden Breitseiten der Lagefortsätze 11 abragen und in, den Nischen 15 zugeordnete, Lageröffnungen 10 eingreifen.

Eine Aufbewahrungsvorrichtung, die dadurch gekennzeichnet ist, dass sich das Gehäusedeckelteil 2 von der Verschlussstellung, in der die beiden Breitseitenflächen des Gehäusedeckelteils 2 bündig in die beiden Breitseitenflächen des Gehäusebasisteils übergehen, um 90° in die Offenstellung aufschwenken lässt.

Eine Aufbewahrungsvorrichtung, die dadurch gekennzeichnet ist, dass eine Breitseitenfläche des Gehäusedeckelteils 2 eine offene Sichtfläche eines Fensters und die zweite Breitseitenfläche des Gehäusedeckelteils 2 von einer Rückwand 13 ausgebildet ist, die eine Randkante 13' aufweist, die in der Offenstellung an der Rückseite 14 des Gehäusebasisteils anliegt.

Eine Aufbewahrungsvorrichtung, die dadurch gekennzeichnet ist, dass die Schwenkachse S mittig zwischen den beiden voneinander wegweisenden Gehäuseschmalseiten 17, 18 des Gehäusebasisteils 1 und des Gehäusedeckelteils 2 verlaufen, so dass die Aufbewahrungsvorrichtung auf den Schmalseiten 16, 17 steht.

Eine Aufbewahrungsvorrichtung, die dadurch gekennzeichnet ist, dass das Gehäusebasisteil 1 eine Aufnahmeöffnung 22 zur Aufnahme eines Futters 24 aufweist und der Schaft 24" des Futters 24 von Halteelementen 25 einer Einstecköffnung 21 reibschlüssig gehalten ist.

Eine Aufbewahrungsvorrichtung, die dadurch gekennzeichnet ist, dass die Schmalseite 17 des Gehäusedeckelteils 2 eine Einbuchtung 18 ausbildet, so dass sich in den Eckbereichen Standfüße 19 ausbilden.

**Bezugszeichenliste:**

| | | | |
|---|---|---|---|
| 1 | Gehäusebasisteil | 21 | Einstecköffnung |
| 2 | Gehäusedeckelteil | 22 | Aussparung/Öffnung für Futter |
| 3 | Schraubeinsatz | 23 | Steg |
| 3' | Einsteckabschnitt | 24 | Futter |
| 3" | Einsteckabschnitt | 24' | Kopf |
| 4 | Einstecköffnung | 24" | Schaft |
| 5 | Halteelement | 25 | Halteelement |
| 6 | Verschlussflanke | | |
| 7 | Rastrippe | | |
| 8 | Rastmulde | | |
| 9 | Achszapfen | | |
| 10 | Lageröffnung | | |
| 11 | Lagerfortsatz | | |
| 12 | Freischnitt | | |
| 13 | Rückwand | | |
| 13' | Randkante | | |
| 14 | Rückseite | | |
| 15 | Nische | | |
| 16 | Schmalseite | | |
| 17 | Schmalseite | | |
| 18 | Einbuchtung | | |
| 19 | Fuß | | |
| 20 | Stützsteg | | |

## Patentansprüche

1. Aufbewahrungsvorrichtung für jeweils ein Schraubabtriebsprofil (3') und einen Einsteckabschnitt (3") aufweisende Schraubeinsätze (3) mit einem Gehäusebasisteil (1) aus Kunststoff, das Einstecköffnungen (4) mit materialeinheitlich mit dem Gehäusebasisteil (1) verbundene Halteelemente (5) aufweist, um den Schraubeinsatz (3) durch eine Anlage am Einsteckabschnitt (3") in der Einstecköffnung (4) zu halten und mit einem um eine Schwenkachse (S) schwenkbar am Gehäusebasisteil (1) befestigten Gehäusedeckelteil (2), das von einer Verschlussstellung, in der eine Verschlussflanke (6) vor den Schraub-Abtriebsprofilen (3') liegend die Entnehmbarkeit der Schraubeinsätze (3) verhindert, in eine Offenstellung bringbar ist, in der die Schraubeinsätze (3) aus den Einstecköffnungen (4) entnehmbar sind, wobei der Kunststoff des Gehäusebasisteils eine gummielastische Eigenschaft aufweist und die Haltelemente (5) sich beim Einstecken des Einsteckabschnitts (3") elastisch verformen, so dass die Halteelemente (5) in einer kraftbeaufschlagten Reibschlussanlage am Einsteckabschnitt (3") anliegen und eine Reibkraft erzeugen, die beim Herausziehen des Schraubeinsatzes (3) überwunden werden muss, **dadurch gekennzeichnet, dass** das Gehäusedeckelteil (2) durch in einer Raststellung ineinandergreifende von Lagerfortsätzen (11) des Gehäusedeckelteils (2) gebildeten Rastmitteln (7) und vom Gehäusebasisteil (1) ausgebildeten Gegenrastmitteln (8) in einer Verschlussstellung und in der Offenstellung gehalten ist, durch welche die Schwenkachse (S) verläuft, wobei sich die Lagerfortsätze (11) in Achsrichtung der Schwenkachse (S) elastisch verbiegen, um die Rastmittel (7) aus einer Rasteingriffsstellung mit den Gegenrastmitteln (8) zu bringen.

2. Aufbewahrungsvorrichtung nach Anspruch 1, **dadurch gekennzeichnet, dass** der Kunststoff des Gehäusebasisteils (1) zumindest ein thermoplastisches Elastomer enthält.

3. Aufbewahrungsvorrichtung nach einem der vorhergehenden Ansprüche, **dadurch gekennzeichnet, dass** der Kunststoff des Gehäusebasisteils (1) ein reines thermoplastisches Elastomer oder Polypropylen mit einer Beimischung aus einem thermoplastischen Elastomer ist.

4. Aufbewahrungsvorrichtung nach einem der vorhergehenden Ansprüche, **dadurch gekennzeichnet, dass** die SHORE-Härte des Gehäusebasisteils (1) kleiner oder gleich 50 D ist.

5. Aufbewahrungsvorrichtung nach einem der vorhergehenden Ansprüche, **dadurch gekennzeichnet, dass** das Gehäusedeckelteil (2) aus einem Kunststoff besteht, der entweder härter ist als der Kunststoff des Gehäusebasisteils (1) oder derselbe Kunststoff des Gehäusebasisteils (1) ist.

6. Aufbewahrungsvorrichtung nach einem der vorhergehenden Ansprüche, **dadurch gekennzeichnet, dass** die Lagerfortsätze (11) frei geschnittene Zungen der Gehäuseschmalwand des Gehäusedeckelteils (2) sind.

7. Aufbewahrungsvorrichtung nach einem der vorhergehenden Ansprüche, **dadurch gekennzeichnet, dass** die Lagerfortsätze (11) in Nischen (15) der sich gegenüberliegenden Gehäuseschmalwände des Gehäusebasisteiles (1) einliegen.

8. Aufbewahrungsvorrichtung nach einem der vorhergehenden Ansprüche, **dadurch gekennzeichnet, dass** die Rastmittel der Schwenkachse (S) diametral gegenüberliegende Rastrippen (7) sind.

9. Aufbewahrungsvorrichtung nach einem der vorhergehenden Ansprüche, **dadurch gekennzeichnet, dass** die Gegenrastmittel, bezogen auf die Schwenkachse (S), sich diametral gegenliegende Mulden (8) sind.

10. Aufbewahrungsvorrichtung nach einem der Ansprüche 7 bis 9, **gekennzeichnet durch** Achszapfen (9), die von den beiden aufeinander zuweisenden Breitseiten der Lagerfortsätze (11) abragen und in, den Nischen (15) zugeordnete, Lageröffnungen (10) eingreifen.

11. Aufbewahrungsvorrichtung nach einem der vorhergehenden Ansprüche, **dadurch gekennzeichnet, dass** sich das Gehäusedeckelteil (2) von der Verschlussstellung, in der die beiden Breitseitenflächen des Gehäusedeckelteils (2) bündig in die beiden Breitseitenflächen des Gehäusebasisteils übergehen, um 90° in die Offenstellung aufschwenken lässt.

12. Aufbewahrungsvorrichtung nach einem der vorhergehenden Ansprüche, **dadurch gekennzeichnet, dass** eine Breitseitenfläche des Gehäusedeckelteils (2) eine offene Sichtfläche eines Fensters und die zweite Breitseitenfläche des Gehäusedeckelteils (2) von einer Rückwand (13) ausgebildet ist, die eine Randkante (13') aufweist, die in der Offenstellung an der Rückseite (14) des Gehäusebasisteils anliegt.

13. Aufbewahrungsvorrichtung nach einem der vorhergehenden Ansprüche, **dadurch gekennzeichnet, dass** die Schwenkachse (S) mittig zwischen den beiden voneinander wegweisenden Gehäuseschmalseiten (16,17) des Gehäusebasisteils (1) und des Gehäusedeckelteils (2) verlaufen, so dass die Aufbewahrungsvorrichtung auf den Schmalseiten (16, 17) steht.

14. Aufbewahrungsvorrichtung nach einem der vorhergehenden Ansprüche, **dadurch gekennzeichnet, dass** das Gehäusebasisteil (1) eine Aufnahmeöffnung (22) zur Aufnahme eines Futters (24) aufweist und der Schaft (24") des Futters (24) von Halteelementen (25) einer Einstecköffnung (21) reibschlüssig gehalten ist.

15. Aufbewahrungsvorrichtung nach einem der vorhergehenden Ansprüche, **dadurch gekennzeichnet, dass** die Schmalseite (17) des Gehäusedeckelteils (2) eine Einbuchtung (18) ausbildet, so dass sich in den Eckbereichen Standfüße (19) ausbilden.

## Claims

1. Storage device for screw inserts (3) which each have a screw output profile (3') and an insertion portion (3"), the device comprising a housing base part (1) made of plastics material that has insertion openings (4) which comprise holding elements (5) that are materially integrally connected to the housing base part (1) in order to hold the screw insert (3) in the insertion opening (4) by resting on the insertion portion (3"), and comprising a housing cover part (2) which is secured to the housing base part (1) so as to be pivotable about a pivot axis (S) and can be brought from a closed position, in which a closing flank (6) in front of the screw output profiles (3') prevents it from being possible to remove the screw inserts (3), into an open position, in which the screw inserts (3) can be removed from the insertion openings (4), the plastics material of the housing base part having a rubber-elastic property and the holding elements (5) elastically deforming when the insertion portion (3") is inserted such that the holding elements (5) frictionally rest, in a force-loaded manner, on the insertion portion (3") and generate a frictional force which has to be overcome when pulling out the screw insert (3), **characterised in that** the housing cover part (2) is held in a closed position and in the open position by means of locking means (7) formed by bearing extensions (11) of the housing cover part (2) that interlock in a locked position and by means of counter-locking means (8) formed by the housing base part (1), through which means the pivot axis (S) extends, the bearing extensions (11) bending elastically in the axial direction of the pivot axis (S) in order to bring the locking means (7) out of a locking engagement position with the counter-locking means (8).

2. Storage device according to claim 1, **characterised in that** the plastics material of the housing base part (1) contains at least one thermoplastic elastomer.

3. Storage device according to either of the preceding claims, **characterised in that** the plastics material of the housing base part (1) is a pure thermoplastic elastomer or polypropylene comprising an admixture of a thermoplastic elastomer.

4. Storage device according to any of the preceding claims, **characterised in that** the Shore hardness of the housing base part (1) is less than or equal to 50 D.

5. Storage device according to any of the preceding claims, **characterised in that** the housing cover part (2) consists of a plastics material that is either harder than the plastics material of the housing base part (1) or is the same plastics material as the housing base part (1).

6. Storage device according to any of the preceding claims, **characterised in that** the bearing extensions (11) are cut-free tongues of the housing short wall of the housing cover part (2).

7. Storage device according to any of the preceding claims, **characterised in that** the bearing extensions (11) rest in niches (15) in the opposite housing short walls of the housing base part (1).

8. Storage device according to any of the preceding claims, **characterised in that** the locking means are locking ribs (7) which are diametrically opposite to the pivot axis (S).

9. Storage device according to any of the preceding claims, **characterised in that** the counter-locking means are depressions (8) which are diametrically opposite to one another relative to the pivot axis (S).

10. Storage device according to any of claims 7 to 9, **characterised by** journals (9) which protrude from the two mutually facing broad sides of the bearing extensions (11) and engage in the bearing openings (10) associated with the niches (15).

11. Storage device according to any of the preceding claims, **characterised in that** the housing cover part (2) can pivot by 90° from the closed position, in which the two broad side faces of the housing cover part (2) transition flush into the two broad side faces of the housing base part, into the open position.

12. Storage device according to any of the preceding claims, **characterised in that** one broad side face of the housing cover part (2) is an open viewing surface of a window and the second broad side face of the housing cover part (2) is in the formed by a rear wall (13) comprising a border edge (13') which rests on the rear face (14) of the housing base part when in the open position.

13. Storage device according to any of the preceding claims, **characterised in that** the pivot axis (S) extends centrally between the two housing short sides (16, 17), which face away from one another, of the housing base part (1) and the housing cover part (2) in such a way that the storage device stands on the short sides (16,17).

14. Storage device according to any of the preceding claims, **characterised in that** the housing base part (1) comprises a receiving opening (22) for receiving a chuck (24), and the shank (24") of the chuck (24) is frictionally held by means of holding elements (25) of an insertion opening (21).

15. Storage device according to any of the preceding claims, **characterised in that** the short side (17) of the housing cover part (2) forms an indentation (18) such that supporting feet (19) are formed in the corner regions.

## Revendications

1. Dispositif de rangement pour embouts de vissage (3) comportant chacun un profil d'entrainement de vis (3') et une partie d'insertion (3"), comprenant une partie de base de boîtier (1) en matière plastique qui présente des ouvertures d'insertion (4) avec des éléments de maintien (5) reliés unitairement de matière à la partie de base de boîtier (1) pour maintenir l'embout de vissage (3) dans l'ouverture d'insertion (4) par appui contre la partie d'insertion (3"), et comprenant une partie de couvercle de boîtier (2) fixée à la partie de base de boîtier (1) de manière pivotante autour d'un axe de pivotement (S) et qui peut être amenée depuis une position fermée dans laquelle un flanc de fermeture (6) situé devant les profils d'entrainement de vis (3') empêche le retrait des embouts de vissage (3), dans une position ouverte dans laquelle les embouts de vissage (3) peuvent être retirés des ouvertures d'insertion (4), dans lequel la matière plastique de la partie de base du boîtier présente une propriété élastique de caoutchouc et les partie de maintien (5) se déforment élastiquement lor de l'insertion de la partie d'insertion (3") de manière que les éléments de maintien (5) viennent en appui frictionnel sous effort contre la partie d'insertion (3") et génèrent une force de friction qui doit être surmontée lors du retrait de l'embout de vissage (3), **caractérisé en ce que** la partie de couvercle de boîtier (2) est maintenue dans une position fermée et dans la position ouverte par des moyens d'encliquetage (7) formés par des extensions de palier (11) de la partie de couvercle de boîtier (2) et des moyens de contre-encliquetage formés par la partie de base de couvercle (1) qui dans une position d'encliquetage viennent en engagement mutuel et à travers lesquels s'étend l'axe de pivotement (S), dans lequel les extensions de palier (11) plient élastiquement dans la direction axiale de l'axe de pivotement (S) pour sortir les moyens d'encliquetage (7) d'une position d'encliquetage avec les moyens de contre-encliquetage (8).

2. Dispositif de rangement selon la revendication 1, **caractérisé en ce que** la matière plastique de la partie de base de boîtier (1) contient au moins un élastomère thermoplastique.

3. Dispositif de rangement selon l'une des revendications précédentes, **caractérisé en ce que** la matière plastique de la partie de base de boîtier (1) est un élastomère thermoplastique pur ou un polypropylène avec un mélange d'un élastomère thermoplastique.

4. Dispositif de rangement selon l'une des revendications précédentes, **caractérisé en ce que** la dureté Shore de la partie de base de boîtier (1) est inférieure ou égale à 50 D.

5. Dispositif de rangement selon l'une des revendications précédentes, **caractérisé en ce que** la partie de couvercle de boîtier (2) est fait d'une matière plastique qui est soit plus dure que la matière plastique de la partie de base de boîtier (1), soit qui est la même matière plastique que la partie de base de boîtier (1).

6. Dispositif de rangement selon l'une des revendications précédentes, **caractérisé en ce que** les extensions de palier (11) sont des languettes libres de la paroi étroite du boîtier de la partie de couvercle de boîtier (2).

7. Dispositif de rangement selon l'une des revendications précédentes, **caractérisé en ce que** les extensions de palier (11) se logent dans des évidements (15) des parois étroites de boîtier en regard de la partie de base de boîtier (1).

8. Dispositif de rangement selon l'une des revendications précédentes, **caractérisé en ce que** les moyens d'encliquetage de l'axe de pivotement (S) sont des nervures d'encliquetage diamétralement opposées (7).

9. Dispositif de rangement selon l'une des revendications précédentes, **caractérisé en ce que** les moyens de contre-encliquetage sont des creux (8) diamétralement opposés par rapport à l'axe de pivotement (S).

10. Dispositif de rangement selon l'une des revendications 7 à 9, **caractérisé par** des tourillons (9) qui font saillies sur les deux côtés larges des extensions de palier (11) qui sont tournés l'un vers l'autre et qui pénètrent dans des ouvertures de palier (10) associées aux évidements (15).

11. Dispositif de rangement selon l'une des revendications précédentes, **caractérisé en ce que** la partie de couvercle de boîtier (2) peut pivoter de 90° dans la position ouverte à partir de la position fermée dans laquelle les deux côtés latéraux larges de la partie de couvercle de boîtier (2) sont en continuité coplanaire avec les deux côtés latéraux larges de la partie de base du boîtier.

12. Dispositif de rangement selon l'une des revendications précédentes, **caractérisé en ce qu'**une surface de côté large de la partie de couvercle de boîtier (2) est une surface ouverte de vision d'une fenêtre et la surface du deuxième côté large de la partie de couvercle de boîtier (2) est formée par une paroi arrière (13) qui présente un bord (13') qui, dans la position ouverte, repose contre le côté arrière (14) de la partie de base de boîtier.

13. Dispositif de rangement selon l'une des revendications précédentes, **caractérisé en ce que** l'axe de pivotement (S) s'étend centralement entre les deux côtés étroits de boîtier (16, 17) de la partie de base de boîtier (1) et de la partie de couvercle de boîtier (2) qui sont tournés à l'opposé l'un de l'autre, de manière que le dispositif de rangement repose sur les côtés étroits (16, 17).

14. Dispositif de rangement selon l'une des revendications précédentes, **caractérisé en ce que** la partie de base de boîtier (1) présente une ouverture de réception (22) pour recevoir un mandrin (24) et l'arbre (24") du mandrin (24) est maintenu par friction par des éléments de maintien (25) d'une ouverture d'insertion (21).

15. Dispositif de rangement selon l'une des revendications précédentes, **caractérisé en ce que** le côté étroit (17) de la partie de couvercle de boîtier (2) forme une échancrure (18) de manière que des pieds de support (19) soient formés dans les zones de coin.
